# EUROPÄISCHE PATENTSCHRIFT

(11) **EP 4 130 418 B1**
(45) Veröffentlichungstag und Bekanntmachung des Hinweises auf die Patenterteilung: **03.12.2025**
(21) Anmeldenummer: 22186046.3
(22) Anmeldetag: 20.07.2022
(51) Int. Cl.: E06B 1/62, E04B 1/68

(54) **DICHTSTREIFEN**
SEALING STRIP
BANDES D'ÉTANCHÉITÉ

(30) Priorität: 04.08.2021 DE 102021208456
(43) Veröffentlichungstag der Anmeldung: 08.02.2023
(73) Patentinhaber: SILU Verwaltung AG, 6045 Meggen (CH)
(72) Erfinder: SIEBER, Marco, 6048 Horw (CH); SIEBER, Reto, 6004 Luzern (CH)
(74) Vertreter: Bardehle Pagenberg Partnerschaft mbB Patentanwälte Rechtsanwälte

(56) Entgegenhaltungen:
- CA-A1- 3 093 870
- DE-U1- 202008 011 758

## Beschreibung

Die Erfindung betrifft einen länglichen Dichtstreifen für Bauzwecke, insbesondere zur Abdichtung von Fugen und Spalten beim Einbau von Fenstern und Türen in den Rohbau sowie für allgemeine Fugen.

Zur energetischen Optimierung von Gebäuden müssen Fugen, welche insbesondere beim Einbau von Türen und Fenstern zwischen den Bauteilen entstehen, durch geeignete Mittel abgedichtet werden. Die Abdichtung von derartigen Fugen ist auch im Zusammenhang mit dem ungewünschten Eindringen von Wind, Niederschlag und Feuchtigkeit relevant. Zudem kann die Abdichtung von Fugen aus Gründen des Brandschutzes, des Schallschutzes oder des Schutzes vor Feuchtigkeit wichtig sein.

Zu diesem Zweck sind aus dem Stand der Technik diverse vorkomprimierte und meist getränkte Dichtbänder bekannt. Diese Dichtbänder weisen einen elastischen Schaumstoffstreifen auf, welcher so vorkomprimiert ist, dass er sich nach dem Abrollen langsam ausdehnt. Der Schaumstoffstreifen ist in der Regel aus Polyurethan gefertigt. Auf einer Seite des Schaumstoffstreifens ist eine Klebeschicht angebracht, mit welcher das Dichtband an einem Bauteil festgeklebt werden kann. Nachteilig an diesen vorkomprimierten Dichtbändern ist, dass die Ausdehnungsgeschwindigkeit des Schaumstoffstreifens von der Umgebungstemperatur abhängig ist. Dies führt zu Problemen beim Einbau, da die Ausdehnung bei warmen Temperaturen so schnell abläuft, dass nach dem Aufkleben des Dichtbandes die Zeit zum Einbau des Fensters oder der Türe zu kurz ist. Der Handwerker muss sich nach der Applikation des Dichtbandes beeilen, was die Fehlerquote stark erhöht. Zudem kann es beim Einbau der Fenster oder Türe zu einem Lastabtrag des teilweise dekomprimierten Schaumstoffstreifens kommen. Bei tiefen Temperaturen führt die stark verzögerte Rückstellung zu einer Verzögerung der Abdichtung. Zudem sind vorkomprimierte Dichtbänder jeweils nur für ein eingeschränktes Intervall von Fugenbreiten geeignet. Auf einer Baustelle müssen deshalb immer mehrere Dimensionen von vorkomprimierten Dichtbändern vorrätig gehalten werden. Dies führt zu erhöhtem Platz- und Materialbedarf und erhöht das Risiko, dass ein ungeeignetes Dichtband für eine gegebene Fuge ausgewählt wird. Ein weiterer Nachteil besteht darin, dass die Dichteeigenschaften des Schaumstoffs gegenüber der Wand nur eingeschränkt sind, da die Dichtung nur auf der Expansion des Schaumstoffs und der damit einhergehenden Pressung gegen die Wand basieren.

DE 20 2008 011758 U1 betrifft ein Dichtungsband zur Fugenabdichtung, welches aus einem hochelastischen Material besteht und ein Stabilisierungselement hat, das als rückseitig aufgebrachter Klebestreifen ausgebildet ist.

CA 3 093 870 A1 betrifft einen Dichtstreifen zur Abdichtung von Fugen im Baubereich, der einen keilförmigen Grundkörper mit einem sich darin erstreckenden Strukturelement umfasst.

Aus der EP 1 959 064 A1 ist ein rückstellfähiges Dichtband bekannt. Das elastisch rückstellfähige Dichtband weist einen elastisch rückstellfähigen Schaumstoffstreifen auf, der durch eine lösbare Naht aus mindestens einem Faden in einem komprimierten Zustand gehalten ist. Der Schaumstoffstreifen wird in die abzudichtende Fuge eingeführt und durch Lösen der Naht eine Rückstellung des Schaumstoffstreifens ausgelöst. Die Naht kann bereits beim Einführen unabsichtlich gelöst werden und beim Lösen der Naht kann der Schaumstoffstreifen verrutschen, was die Abdichtung negativ beeinflusst.

Aus der DE 296 13 232 U1 ist ein konfektionierter keilförmiger Dichtstrang für Bauzwecke bekannt. Der Dichtstrang aus einem nachgiebigen Kunststoffmaterial ist in den abzudichtenden Bereich eindrückbar. Nachteilig hierbei ist, dass der Dichtstrang aufgrund des nachgiebigen Kunststoffmaterials nur schwierig in enge Fugen eindrückbar ist.

Der vorliegenden Erfindung liegt somit die Aufgabe zu Grunde, ein verbessertes Dichtelement zu schaffen, mit welchem Fugen in Bauwerken, insbesondere Fugen zwischen Fenstern und Türen und dem benachbarten Mauerwerk, schnell, langanhaltend und zuverlässig abgedichtet werden können.

Insbesondere soll das Dichtelement auf im Baubereich gängigen Materialien wie Mauerwerk, Beton, Holz, Kunststoff oder Metall anwendbar sein und darauf gute Haft- bzw. Dichteigenschaften aufweisen.

Ferner soll das Dichtelement zur Abdichtung von Fugen in diversen Einsatzbereichen und unterschiedlicher Breite und unebenen oder ungleichmässigen Oberflächen geeignet sein.

Zudem soll mit dem Dichtelement eine Fuge unabhängig von der Umgebungstemperatur schnell und zuverlässig abdichtbar sein.

Weiterhin soll das Dichtelement eine Fuge gegenüber beiden die Fuge ausbildenden Seiten in zumindest annähernd gleicher Qualität abdichten.

Diese Aufgabe wird mit einem Dichtstreifen gelöst, welcher die in Anspruch 1 angegebenen Merkmale aufweist. Vorteilhafte Ausgestaltungen der Erfindung sind in weiteren Ansprüchen, der nachfolgenden Beschreibung und den Figuren angegeben.

Der Dichtstreifen, der zur Abdichtung von Fugen, vorzugsweise im Baubereich, insbesondere zur Abdichtung von Fugen zwischen Fenstern oder Türen und einem Mauerwerk geeignet ist, weist einen länglichen Grundkörper auf, der durch eine erste Wangenseite, auf welcher eine Klebstoffschicht angeordnet ist, eine zweite Wangenseite, auf welcher eine Klebstoffschicht angeordnet ist, eine erste Stirnseite und eine zweite Stirnseite begrenzt ist. Der Grundkörper ist aus einem verformbaren Schaumstoffmaterial gefertigt. Der verformbare Grundkörper ermöglicht eine optimale Anpassung und somit optimierte Abdichtung gegenüber den unebenen Oberflächen und unterschiedlichen Fugenbreiten.

Erfindungsgemäss ist die erste Wangenseite konkav bezüglich des Grundkörpers ausgestaltet. Die erste Wangenseite passt sich optimal an den Untergrund, mit dem sie verkleben soll, an. Gleichzeitig kann die Ausrichtung der Wangenseite am Bauteil noch nachjustiert werden, da die konkave Form ein direktes und starkes Verkleben der auf der ersten Wangenseite angeordneten Klebstoffschicht mit dem Bauteil verhindert bzw. stark reduziert. Ein ungewolltes Verkleben in einer ungewünschten Position wird somit deutlich reduziert. Der Dichtstreifen ist torsionsstabil, so dass bei der Anwendung ungewünschte Verdrillungen entlang der Achse des Dichtstreifens verhindert oder zumindest stark reduziert werden. Hierdurch wird ein Verkleben der Klebstoffschichten in einer verdrillten Position des Dichtstreifens verhindert. Das Verarbeiten des Dichtstreifens wird hierdurch erleichtert und der Prozess des Abdichtens beschleunigt. Weiterhin wird die Qualität und Gleichmässigkeit der Verklebung verbessert. Zudem kann der Dichtstreifen positionsgenau entlang der Tiefe der Fuge verklebt werden.

Im Sinne der vorliegenden Erfindung bedeutet konkav, dass eine Seite gegenüber dem Grundkörper nach innen gewölbt ist. Als konkav im Sinne der vorliegenden Erfindung werden neben der bespielhaft in Figur 1a gezeigten konkaven Form auch eine Einbuchtung, eine oder mehrere Nuten, eine Vertiefung oder eine eingefräste Struktur verstanden. Eine weitere Definition von konkav im Sinne der vorliegenden Erfindung ist in den Figuren 2g und 2h gezeigt und im zugehörigen Abschnitt der Beschreibung beschrieben.

Im Sinne der vorliegenden Erfindung bedeutet konvex, dass eine Seitenfläche gegenüber dem Grundkörper nach außen gewölbt ist.

In einer bevorzugten Ausgestaltung ist die erste Wangenseite zumindest teilweise durch einen Folienstreifen, welcher die Klebstoffschicht bedeckt, bedeckt, um ein ungewolltes Verkleben zu verhindern. Besonders bevorzugt ist die zweite Wangenseite zumindest teilweise durch einen Folienstreifen, welcher die Klebstoffschicht bedeckt, bedeckt, um ein ungewolltes Verkleben zu verhindern. Der Folienstreifen ist vorzugsweise leicht von Hand abziehbar, so dass die Klebstoffschicht freigelegt wird und mit dem Fenster oder Türe oder einem Mauerwerk verklebbar ist.

In einer weiter bevorzugten Ausgestaltung ist an zumindest einem Folienstreifen ein Überstand, welcher über die Wangenseiten hinausragt, angeformt. Hierdurch wird das Abziehen des Folienstreifens erleichtert.

In einer weiter bevorzugten Ausgestaltung ist die zweite Wangenseite konkav bezüglich des Grundkörpers ausgestaltet. Durch diese Form passt sich die zweite Wangenseite optimal an den Untergrund, mit dem sie verkleben soll, an. Ein ungewünschtes Verkleben während der Positionierung des Dichtstreifens auf einem Bauteil wird durch diese Form zudem reduziert.

Der Grundkörper ist vorzugsweise aus einem zumindest annähernd offenzelligen Schaumstoffmaterial gefertigt. Der Grundkörper ist somit komprimierbar und weist ein für Anwendungen im Baubereich optimales Ausdehnungsverhalten auf. In einer bevorzugten Ausgestaltung ist der Grundkörper aus einem geschlossenzellig extrudierten Schaumstoffmaterial gefertigt, welches durch eine mechanische Nachbehandlung zumindest annähernd offenzellig gemacht ist. Die Nachbehandlung kann beispielsweise durch eine Punktion mit einer oder mehrerer Nadeln erfolgen, mit welchen ein Grossteil der geschlossenen Zellen angestochen und damit offenzellig gemacht werden. Ein entsprechendes Verfahren zur mechanischen Nachbehandlung ist in der BE 1026558 beschrieben. Materialien und Herstellungsverfahren, welche in einem geschlossenzelligen Schaumstoffmaterial resultieren, können so offenzellig gemacht und die Materialeigenschaften auf die Anwendung hin optimiert werden. Vorzugsweise sind zumindest 70-80%, weiter bevorzugt zumindest 80-90%, besonders bevorzugt zumindest 91%-99% der Zellen durch die mechanische Nachbehandlung offenzellig gemacht. Das Schaumstoffmaterial ist so gut komprimierbar und gleichzeitig luft- und schlagregendicht.

In einer besonders bevorzugten Ausgestaltung weist die konkav ausgestaltete erste Wangenseite mehrere Einbuchtungen auf, und/oder weist die konkav ausgestaltete erste Wangenseite auf beiden Seiten jeweils eine entlang der Hilfsebene (HE), welche durch eine seitliche Begrenzung der ersten Stirnseite und eine seitliche Begrenzung der zweiten Stirnseite aufgespannt wird, ausgerichtete Übergangsfläche auf.

In einer besonders bevorzugten Ausgestaltung weist der Grundkörper eine Versteifungszone auf, welche gegenüber dem restlichen Grundkörper eine erhöhte Stauchhärte (nach DIN ISO 3386-01) aufweist. Diese Eigenschaft wird vorzugsweise dadurch erreicht, dass die Versteifungszone im Vergleich zum restlichen Grundkörper einen geringeren Anteil an offenzelligen Schaumstoffzellen aufweist. Dies wird vorzugweise durch eine geringere mechanische Nachbehandlung der Versteifungszone im Vergleich zum übrigen Grundkörper erreicht. Durch die Versteifungszone werden die mechanischen Eigenschaften des Grundkörpers verbessert und sind anpassbar.

Besonders bevorzugt umfassen die erste Klebstoffschicht und die zweite Klebstoffschicht unterschiedliche Klebstoffe. Die Haft- und Klebeeigenschaften können so auf die jeweiligen Materialien der Bauteile abgestimmt werden.

Als Klebstoffe eignen sich die bekannten Klebstoffe, beispielsweise Klebstoffe auf Methacrylat-Basis, wie in der DE 296 13 232 U1 beschrieben. Als low-tack-Klebstoff eignet sich insbesondere beispielsweise ein Hotmelt-Klebstoff auf Polyolefin-Basis. Als high-tack-Klebstoff eignet sich insbesondere beispielsweise ein Gummi-basierter druckempfindlicher Hotmelt-Klebstoff. Beim Folienstreifen zur Abdeckung der Klebstoffschicht handelt es sich vorzugsweise um eine silikonisierte Folie.

In einer bevorzugten Ausgestaltung umfasst die erste Klebstoffschicht einen high-tack Klebstoff. Die zweite Klebstoffschicht umfasst vorzugsweise einen low-tack Klebstoff. In einer bevorzugten Ausgestaltung beträgt der Tack der ersten Klebstoffschicht (Loop Tack nach FINAT 9) zumindest das dreifache, vorzugsweise zumindest das fünffache, besonders bevorzugt zumindest das zehnfache des Tack der zweiten Klebstoffschicht (Loop Tack nach FINAT 9).

In einer weiteren bevorzugten Ausgestaltung umfasst die zweite Klebstoffschicht einen high-tack Klebstoff Die erste Klebstoffschicht umfasst vorzugsweise einen low-tack Klebstoff. In einer bevorzugten Ausgestaltung beträgt der Tack der zweiten Klebstoffschicht (Loop Tack nach FINAT 9) zumindest das dreifache, vorzugsweise zumindest das fünffache, besonders bevorzugt zumindest das zehnfache des Tack der ersten Klebstoffschicht (Loop Tack nach FINAT 9).

Vorzugsweise umfasst die erste Klebstoffschicht zwei parallele längliche Klebstoffbahnen, welche durch eine nicht mit Klebstoff bedeckte Zwischenzone voneinander getrennt sind. Dadurch lässt sich der Folienstreifen leicht von der Klebstoffschicht entfernen.

Die zweite Klebstoffschicht bedeckt vorzugsweise nur den zentralen Teil der zweiten Wangenseite.

Der Grundkörper ist vorzugweise aus einem thermoplastischen Schaumstoffmaterial gefertigt. Als Schaumstoffe werden bevorzugt weiche offen-, teiloffen- oder geschlossenzellige Schaumstoffe, insbesondere auf Polyolefin-, PVC-, oder Polystyrol-Basis oder Kombinationen davon, verwendet. Das Schaumstoffmaterial ist vorzugsweise nicht imprägniert. In einer besonders bevorzugten Ausgestaltung ist der Grundkörper aus einem Ethylen-Butyl-Acrylat-basierten und/oder einem Ethylen-Vinyl-Acrylat-basierten Polymermaterial gefertigt. In einer bevorzugten Ausgestaltung ist der Grundkörper aus einem vernetzten Polymermaterial gefertigt. Der Dichtstreifen weist somit eine für den Baubereich geeignete Alterungsbeständigkeit auf.

Die durchschnittliche Zellengrösse des Schaumstoffmaterials beträgt vorzugsweise 0,6mm bis 1,5mm, besonders bevorzugt 0,9mm bis 1,5mm. Als durchschnittliche Zellengrösse wird hier der Durchmesser einer Kugel, welche das gleiche Volumen wie die durchschnittliche Zelle aufweist, betrachtet.

In einer besonders bevorzugten Ausgestaltung sind die erste Stirnseite und/oder die zweite Stirnseite konvex bezüglich des Grundkörpers ausgestaltet. Durch die konvexe Ausgestaltung ist die Torsionsstabilität des Dichtstreifens erhöht, so dass bei der Anwendung ungewünschte Verdrillungen entlang der Achse des Dichtstreifens verhindert oder zumindest stark reduziert werden. Hierdurch wird ein Verkleben der Klebstoffschichten in einer verdrillten Position des Dichtstreifens verhindert. Das Verarbeiten des Dichtstreifens wird hierdurch erleichtert und der Prozess des Abdichtens beschleunigt. Weiterhin wird die Qualität und Gleichmässigkeit der Verklebung verbessert. Zudem kann der Dichtstreifen positionsgenau entlang der Tiefe der Fuge verklebt werden. Die erste Stirnseite des Grundkörpers des Dichtstreifens weist in einer besonders bevorzugten Ausgestaltung einen zumindest annähernd kreissegmentförmigen oder ellipsensegmentförmigen Querschnitt auf. Vorzugsweise weist die zweite Stirnseite des Grundkörpers des Dichtstreifens einen zumindest annähernd kreissegmentförmigen oder ellipsensegmentförmigen Querschnitt auf. Erfindungsgemäß sind die erste Stirnseite und die zweite Stirnseite spiegelsymmetrisch zueinander ausgestaltet.

In einer besonders bevorzugten Ausgestaltung ist der Dichtstreifen aufrollbar ausgeführt. Hierdurch kann der längliche Dichtstreifen platzsparend transportiert und gelagert werden.

Der Dichtstreifen ist vorzugsweise so aufrollbar, dass der gleiche Folienstreifen auf jeweils einer Seite sowohl die Klebstoffschicht auf der ersten Wangenseite als auch die Klebstoffschicht auf der zweiten Wangenseite bedeckt und deren Verkleben verhindert. Beide Klebstoffschichten können so mit nur einem einzigen Folienstreifen bedeckt werden.

Der Grundkörper weist vorzugsweise eine Dichte von maximal 50kg/m³, besonders bevorzugt maximal 30kg/m³, auf.

In einer weiteren bevorzugten Ausgestaltung entspricht die Breite des Grundkörpers im Wesentlichen der Höhe des Grundkörpers. Die Breite bezeichnet hierbei die Distanz zwischen der ersten Wangenfläche und der zweiten Wangenfläche Die Höhe bezeichnet die Distanz zwischen der ersten Stirnseite und der zweiten Stirnseite.

In einer besonders bevorzugten Ausgestaltung weist der Grundkörper eine Stauchhärte (nach DIN ISO 3386-01) bei 50% Kompression von maximal 30kPa, vorzugsweise maximal 15kPa, besonders bevorzugt maximal 7kPa auf. Die Stauchhärte ist niedrig genug, um einen Fensterrahmen von Hand in die Endposition der Verschraubung gegen den Dichtstreifen bewegen zu können. Gleichzeitig ist die Stauchhärte hoch genug, um ein Andrücken des Grundkörpers gegen den Fensterrahmen und damit eine Dichtheit der Übergangsstelle zu gewährleisten.

Erfindungsgemässe Dichtstreifen sind vorzugsweise zur Abdichtung von Fugen mit Fugenbreiten zwischen 3mm und 200mm, bevorzugt zwischen 3mm und 150mm, noch bevorzugter zwischen 3mm und 100mm, und am bevorzugtesten zwischen 4mm und 60mm, geeignet. Für unterschiedliche Fugenbreiten kann vorzugsweise ein einziger Dichtstreifen oder zumindest eine geringe Anzahl unterschiedlich dimensionierte Dichtstreifen eingesetzt werden, was den Platz- und Lagerbedarf auf einer Baustelle reduziert. Der Dichtstreifen hat vorzugsweise eine Dimension von 5 bis 400 mm jeweils in der Breite und/oder der Höhe. Die Länge des Dichtstreifens beträgt vor dem Einbau vorzugsweise mehrere Meter, wobei der Dichtstreifen einfach auf eine beliebige benötigte Länge zuschneidbar ist.

Die erste Stirnseite des Grundkörpers und/oder die zweite Stirnseite des Grundkörpers ist vorzugsweise schlagregendicht oder luftdicht gemäss DIN 18542/EN1027 oder gemäss ift-Richtlinie MO-01/1. In einer bevorzugten Ausgestaltung ist der Grundkörper schlagregendicht oder luftdicht gemäss DIN 18542/EN1027. Schlagregendicht bedeutet vorliegend dicht insbesondere gegenüber einem Druck von mehr als 600Pa.

Die Herstellung des Dichtstreifens unterliegt keinen besonderen Beschränkungen und erfolgt mit den dem Fachmann bekannten Verfahren.

Vorzugsweise ist der Dichtstreifen durch Extrusion, besonders bevorzugt durch Ko-Extrusion, Kaschierung oder durch Konfektionierung hergestellt.

Die Verwendung eines erfindungsgemässen Dichtstreifens zur Abdichtung einer Fuge zwischen einem Mauerwerk oder Holzwerk und einem Fenster oder Türe ist ebenfalls Gegenstand dieser Erfindung.

Nachfolgend wird die Erfindung anhand von Zeichnungen näher erläutert. Dabei zeigt:
Fig. 1a den Grundkörper 11 eines erfindungsgemässen Dichtstreifens in einer ersten Ausgestaltung;
Fig. 1b einen erfindungsgemässen Dichtstreifen 1 mit dem Grundkörper aus Fig. 1a;
Fig. 1c den Dichtstreifen 1 aus Fig. 1b mit durch einen Folienstreifen 14 bedeckter Klebstoffschicht 13;
Fig. 2a den Dichtstreifen aus Fig. 1b in einem Querschnitt;
Fig. 2b eine zweite Ausgestaltung eines erfindungsgemässen Dichtstreifens in einem Querschnitt;
Fig. 2c eine dritte Ausgestaltung eines erfindungsgemässen Dichtstreifens in einem Querschnitt;
Fig. 2d eine vierte Ausgestaltung eines erfindungsgemässen Dichtstreifens in einem Querschnitt;
Fig. 2e eine fünfte Ausgestaltung eines erfindungsgemässen Dichtstreifens in einem Querschnitt;
Fig. 2f eine sechste Ausgestaltung eines erfindungsgemässen Dichtstreifens in einem Querschnitt;
Fig. 2g den Grundkörper 11 aus Fig. 1a in einem Querschnitt;
Fig. 2h den Grundkörper 11 einer siebten erfindungsgemässen Ausgestaltung in einem Querschnitt;
Fig. 3 einen erfindungsgemässen Dichtstreifen 1 in einer Fuge 7;
Fig. 4a ein schematisches Mauerwerk 8 und ein schematisches Fenster oder Türe 9 mit daran entlang ausgerichtetem Dichtstreifen 1;
Fig. 4b das Mauerwerk 8 und das Fenster oder Türe 9 aus Fig. 4a mit auf dem Mauerwerk 8 angeordnetem Dichtstreifen 1;
Fig. 4c das Mauerwerk 8 und das Fenster oder Türe 9 aus Fig. 4b mit auf dem Mauerwerk 8 aufgeklebtem Dichtstreifen 1;
Fig. 4d eine Fuge 7 ausgebildet zwischen dem Mauerwerk 8 und dem Fenster oder Türe 9 aus Fig. 4c mit einem die Fuge abdichtenden Dichtstreifen 1;
Fig. 5a eine mit zwei Dichtstreifen 1, 1' abgedichtete Eckfuge 7 in einer Draufsicht;
Fig. 5b eine mit einem Dichtstreifen 1 abgedichtete Eckfuge 7 in einer Draufsicht.

Fig. 1a zeigt den Grundkörper 11 eines erfindungsgemässen Dichtstreifens 1 in einer ersten Ausgestaltung. Der Grundkörper 11 wird durch eine erste Wangenseite 111, eine zweite Wangenseite 111', eine erste Stirnseite 112 und eine zweite Stirnseite 112' begrenzt. Die erste Stirnseite 112 ist durch eine seitliche Begrenzung 1121 begrenzt, welche die Verbindungslinie der ersten Stirnseite 112 mit der ersten Wangenseite 111 markiert. Die zweite Stirnseite 112' ist durch eine seitliche Begrenzung 1121' begrenzt, welche die Verbindungslinie der zweiten Stirnseite 112' mit der ersten Wangenseite 111 markiert. Die erste Wangenseite 111 ist konkav gegenüber dem Grundkörper 11 ausgestaltet. Das gezeigte Koordinatensystem definiert die Orientierung der in dieser Anmeldung verwendeten Begriffe Breite (B), Länge (L) und Höhe/Tiefe (H).

Fig. 1b zeigt einen erfindungsgemässen Dichtstreifen 1 mit dem Grundkörper 11 aus Fig. 1a. Zusätzlich zu den in Fig. 1a gezeigten Komponenten, sind auf den Wangenseiten 111, 111' jeweils eine Klebstoffschicht 13, 13' angeordnet. Die Klebstoffschichten 13, 13' bedecken die entsprechenden Wangenseiten 111, 111' jeweils entlang der Länge grossflächig.

Fig. 1c zeigt den Dichtstreifen 1 aus Fig. 1b mit durch einen Folienstreifen 14 bedeckter Klebstoffschicht 13. Der Folienstreifen 14 ist so ausgestaltet, dass sowohl die Wangenseite 111 als auch die daran angeordnete Klebstoffschicht 13 komplett bedeckt ist. Am Folienstreifen 14 sind beidseitig jeweils ein Überstand 14A, 14B angeformt.

Fig. 2a zeigt den Dichtstreifen 1 aus Fig. 1b in einem Querschnitt. Der Grundkörper 11 ist durch zwei Wangenseiten 111, 111' und zwei Stirnseiten 112, 112' begrenzt. An den beiden Wangenseiten 111, 111' ist jeweils eine Klebstoffschicht 13, 13' angeordnet. Die erste Wangenseite 111 ist konkav bezüglich des Grundkörpers 11 ausgestaltet.

Fig. 2b eine zweite Ausgestaltung eines erfindungsgemässen Dichtstreifens 1 in einem Querschnitt. In der gezeigten Ausgestaltung sind die Stirnseiten 112, 112' länger als die Wangenseiten 111, 111' ausgeführt. Hierdurch können sehr breite Fugen abgedichtet werden.

Fig. 2c zeigt eine dritte Ausgestaltung eines erfindungsgemässen Dichtstreifens 1 in einem Querschnitt. Der Grundkörper 11 ist durch zwei Wangenseiten 111, 111' und zwei Stirnseiten 112, 112' begrenzt. An den beiden Wangenseiten 111, 111' ist jeweils eine Klebstoffschicht 13, 13' angeordnet. Die beiden Wangenseiten 111, 111' sind jeweils konkav bezüglich des Grundkörpers 11 geformt.

Fig. 2d zeigt eine vierte Ausgestaltung eines erfindungsgemässen Dichtstreifens 1 in einem Querschnitt. In der gezeigten Ausgestaltung sind die Stirnseiten 112, 112' jeweils konvex bezüglich des Grundkörpers 11 ausgestaltet. Die beiden Wangenseiten 111, 111' sind jeweils konkav bezüglich des Grundkörpers 11 ausgestaltet.

Fig. 2e zeigt eine fünfte Ausgestaltung eines erfindungsgemässen Dichtstreifens 1 in einem Querschnitt. Zusätzlich zur in Fig. 2c gezeigten Form weist der Grundkörper 11 eine Versteifungszone 11A, welche sich von der ersten Stirnseite 112 zur zweiten Stirnseite 112' erstreckt, auf. Die Versteifungszone 11A ist im Grundkörper 11 integriert und geht übergangslos in den Grundkörper 11 über.

Fig. 2f zeigt eine sechste Ausgestaltung eines erfindungsgemässen Dichtstreifens 1 in einem Querschnitt. In der gezeigten Ausgestaltung ist die Klebstoffschicht 13 als zwei sich nicht berührende Streifen, welche die erste Wangenseite 111 nur teilweise bedecken, ausgestaltet. Die Klebstoffschicht 13' auf der zweiten Wangenseite 111 bedeckt diese nur partiell.

Fig. 2g zeigt den Grundkörper 11 aus Fig. 1a in einem Querschnitt. Durch die seitliche Begrenzung 1121 der ersten Stirnseite 112 und die seitliche Begrenzung 1121' der zweiten Stirnseite 112' wird die Hilfsebene HE aufgespannt. Die Hilfsebene HE bildet die gedankliche Grenzfläche, bis zu der im Sinne der vorliegenden Erfindung von konkav gesprochen wird. Konkav im Sinne der vorliegenden Erfindung bedeutet, dass sich die erste Wangenseite 111 zumindest überwiegend gegenüber der Hilfsebene HE auf der dem Grundkörper 11 zugewandten Seite befindet.

Fig. 2h zeigt den Grundkörper 11 einer siebten erfindungsgemässen Ausgestaltung in einem Querschnitt. Die erste Wangenseite 111 ist konkav bezüglich der Hilfsebene HE ausgestaltet und weist zwei Einbuchtungen auf. Die erste Wangenseite 111 weist auf beiden Seiten jeweils eine entlang der Hilfsebene HE ausgerichtete Übergangsfläche 1111, 1112 auf. Die Übergangsflächen 1111, 1112 grenzen jeweils an die jeweiligen seitlichen Begrenzungen 1121, 1121' der Stirnseiten 112, 112' an.

Fig. 3 zeigt einen erfindungsgemässen Dichtstreifen 1 in einer Fuge 7. Der Grundkörper 11 ist zumindest teilweise komprimiert, wodurch die Wangenseiten 111, 111' bzw. die daran angeordneten Klebstoffschichten 13, 13' zumindest teilweise an das Mauerwerk 8 und das Fenster oder die Türe 9 gepresst werden. Die Klebstoffschichten 13, 13' verkleben mit dem Mauerwerk 8 und dem Fenster oder Türe 9, wodurch die Abdichtung und Anhaftung des Dichtstreifens 1 verbessert wird.

Fig. 4a bis Fig. 4d illustrieren die erfindungsgemässe Verwendung eines erfindungsgemässen Dichtstreifens 1 zum Abdichten einer Fuge 7.

Fig. 4a zeigt ein schematisches Mauerwerk 8 und ein schematisches Fenster oder Türe 9 mit daran entlang ausgerichtetem Dichtstreifen 1.

Fig. 4b zeigt das Mauerwerk 8 und das Fenster oder Türe 9 aus Fig. 4a mit auf dem Mauerwerk 8 angeordnetem Dichtstreifen 1. Der Folienstreifen des Dichtstreifens 1 ist gegenüber der Fig. 4a entfernt worden. Durch die konkave Form der ersten Wangenseite 111 ist der Grundkörper 11 nur in den Randbereichen leicht mit dem Mauerwerk 8 verklebt. Der Dichtstreifen 1 bleibt somit in der gewünschten Montageposition. Gleichzeitig kann der Dichtstreifen 1 bei einer Fehlpositionierung auch leicht vom Mauerwerk 8 gelöst und neu positioniert werden. Der Grundkörper 11 kann durch Andrücken gegen das Mauerwerk 8 komprimiert werden, so dass die erste Wangenseite 111 und die daran angeordnete Klebstoffschicht 13 gegen das Mauerwerk 8 gepresst werden und damit verkleben.

Fig. 4c zeigt das Mauerwerk 8 und das Fenster oder Türe 9 aus Fig. 4b mit auf dem Mauerwerk 8 aufgeklebtem Dichtstreifen 1. Durch das Verkleben der Klebstoffschicht 13 mit dem Mauerwerk 8 wird die erste Wangenseite 111 koplanar zum Mauerwerk 8 ausgerichtet und verbleibt in dieser geometrischen Form. Die Klebstoffschicht 13' auf der zweiten Wangenseite 111' liegt frei, so dass ein Fenster oder eine Türe 9 gegen diese angedrückt werden können.

Fig. 4d zeigt eine Fuge 7 ausgebildet zwischen dem Mauerwerk 8 und dem Fenster oder Türe 9 aus Fig. 4c mit einem die Fuge abdichtenden Dichtstreifen 1. Das Fenster oder Türe 9 ist mit dem Dichtstreifen 1 über die Klebstoffschicht 13' verklebt. Der Grundkörper 11 ist zumindest leicht komprimiert, so dass eine rückstellende und dichtende Kraft vom Grundkörper 11 auf das Mauerwerk 8 und das Fenster oder Türe 9 ausgeübt wird. Die Dichtwirkung wird durch das beidseitige Verkleben zusätzlich verbessert.

Fig. 5a zeigt eine mit zwei Dichtstreifen 1, 1' abgedichtete Eckfuge 7 in einer Draufsicht. Die beiden Dichtstreifen 1 und 1' wurden so gekürzt, dass der Eckbereich durch die Grundkörper 11 der jeweiligen Dichtstreifen 1 und 1' abgedichtet wird. Die Dichtstreifen 1, 1' sind jeweils mit dem Mauerwerk 8 und dem Fenster oder Türe 9 verklebt.

Fig. 5b zeigt eine mit einem Dichtstreifen 1 abgedichtete Eckfuge 7 in einer Draufsicht. Der Dichtstreifen 1 ist entlang der Ecke am Fenster oder Türe 9 unterbruchsfrei mit diesem verklebt. Auf der gegenüberliegenden Seite ist der Dichtstreifen 1 mit dem Mauerwerk entlang der Ecke unterbruchsfrei mit diesem verklebt. Der Eckbereich wird nur durch den Grundkörper 11 abgedichtet. Durch den teilweise komprimierten Grundkörper übt dieser entlang der Pfeile eine Kraft aus. Hierdurch wird eine gute Anpresswirkung gegenüber der Wand 8 im Eckbereich und dem gegenüberliegenden Fenster oder Türe 9 erreicht.

Ebenfalls erfindungsgemäss ist eine beliebige Kombination der in den Figuren und der Beschreibung beschriebenen Ausgestaltungen des Dichtstreifens. Insbesondere können einzelne Merkmale der beschriebenen Ausgestaltungen erfindungsgemäss miteinander kombiniert werden. Der erfindungsgemässe Dichtstreifen ist nicht nur zur Abdichtung von Fugen im Baubereich geeignet, sondern ist auch für Fugen im Maschinenbau, Automobilbereich oder weiteren Gebieten geeignet.

### Bezugszeichenliste

- 1, 1': Dichtstreifen
- 11: Grundkörper
- 11A: Versteifungszone
- 111: erste Wangenseite
- 1111, 1112: Übergangsfläche
- 111': zweite Wangenseite
- 112: erste Stirnseite
- 1121: seitliche Begrenzung
- 112': zweite Stirnseite
- 1121': seitliche Begrenzung
- 13, 13': Klebstoffschicht
- 14: Folienstreifen
- 14A, 14B: Überstand
- 7: Fuge
- 8: Mauerwerk
- 9: Fenster oder Türe
- FB: Fugenbreite
- H: Höhe / Tiefe
- B: Breite
- L: Länge
- HE: Hilfsebene

## Patentansprüche

1. Dichtstreifen (1) zur Abdichtung von Fugen (7), vorzugsweise im Baubereich, insbesondere zur Abdichtung von Fugen zwischen Fenstern oder Türen (9) und einem Mauerwerk (8), mit einem länglichen Grundkörper (11), welcher durch eine erste Wangenseite (111), auf welcher eine erste Klebstoffschicht (13) angeordnet ist, eine zweite Wangenseite (111'), auf welcher eine zweite Klebstoffschicht (13') angeordnet ist, eine erste Stirnseite (112) und eine zweite Stirnseite (112') begrenzt ist und aus einem verformbaren Schaumstoffmaterial gefertigt ist, **dadurch gekennzeichnet, dass** die erste Wangenseite (111) konkav bezüglich des Grundkörpers (11) ausgestaltet ist und die erste Stirnseite (112) und die zweite Stirnseite (112') spiegelsymmetrisch zueinander ausgestaltet sind.

2. Dichtstreifen (1) nach Anspruch 1, **dadurch gekennzeichnet, dass** die erste Wangenseite (111) zumindest teilweise durch einen Folienstreifen (14), welcher die erste Klebstoffschicht (13) bedeckt, um ein ungewolltes Verkleben zu verhindern, bedeckt ist.

3. Dichtstreifen (1) nach Anspruch 1 oder 2, **dadurch gekennzeichnet, dass** die zweite Wangenseite (111') konkav bezüglich des Grundkörpers (11) ausgestaltet ist.

4. Dichtstreifen (1) nach Anspruch 1, 2 oder 3, **dadurch gekennzeichnet, dass** der Grundkörper (11) aus einem zumindest annähernd offenzelligen Schaumstoffmaterial gefertigt ist und/oder dass der Grundkörper (11) aus einem geschlossenzellig extrudierten Schaumstoffmaterial gefertigt ist, welches durch eine mechanische Nachbehandlung zumindest annähernd offenzellig gemacht ist, wobei die Offenzelligkeit zumindest 70 bis 80%, bevorzugt zumindest 80 bis 90%, weiter bevorzugt zumindest 91 bis 99% beträgt.

5. Dichtstreifen (1) nach einem der Ansprüche 1 bis 4, **dadurch gekennzeichnet, dass** die konkav ausgestaltete erste Wangenseite (111) mehrere Einbuchtungen aufweist und/oder dass die konkav ausgestaltete erste Wangenseite (111) auf beiden Seiten jeweils eine entlang der Hilfsebene (HE), welche durch eine seitliche Begrenzung (1121) der ersten Stirnseite (112) und eine seitliche Begrenzung (1121') der zweiten Stirnseite (112') aufgespannt wird, ausgerichtete Übergangsfläche (1111, 1112) aufweist.

6. Dichtstreifen (1) nach einem der Ansprüche 1 bis 5, **dadurch gekennzeichnet, dass** der Grundkörper (11) zumindest eine Versteifungszone (11A) aufweist, welche eine gegenüber dem restlichen Grundkörper (11) erhöhte Stauchhärte aufweist.

7. Dichtstreifen (1) nach einem der Ansprüche 1 bis 6, **dadurch gekennzeichnet, dass** die erste Klebstoffschicht (13) und die zweite Klebstoffschicht (13') unterschiedliche Klebstoffe umfassen.

8. Dichtstreifen (1) nach einem der Ansprüche 1 bis 7, **dadurch gekennzeichnet, dass** die erste Klebstoffschicht (13) einen high-tack Klebstoff umfasst und/oder dass die zweite Klebstoffschicht (13') einen low-tack Klebstoff umfasst und/oder dass der Tack der ersten Klebstoffschicht (13) (Loop Tack nach FINAT 9) zumindest das dreifache, vorzugsweise zumindest das fünffache, besonders bevorzugt zumindest das zehnfache des Tack der zweiten Klebstoffschicht (13') (Loop Tack nach FINAT 9) beträgt.

9. Dichtstreifen (1) nach einem der Ansprüche 1 bis 8, **dadurch gekennzeichnet, dass** der Grundkörper (11) aus einem Ethylen-ButylAcrylat-basierten und/oder aus einem Ethylen-Vinyl-Acrylat-basierten Polymermaterial gefertigt ist und/oder dass der Grundkörper (11) aus einem vernetzten Polymermaterial gefertigt ist.

10. Dichtstreifen (1) nach einem der Ansprüche 1 bis 9, **dadurch gekennzeichnet, dass** die durchschnittliche Zellengrösse des Schaumstoffmaterials 0,6mm bis 1,5mm, bevorzugt 0,9mm bis 1,5mm beträgt.

11. Dichtstreifen (1) nach einem der Ansprüche 1 bis 10, **dadurch gekennzeichnet, dass** die erste Stirnseite (112) und/oder die zweite Stirnseite (112') konvex bezüglich des Grundkörpers (11) ausgestaltet sind.

12. Dichtstreifen (1) nach einem der Ansprüche 1 bis 11, **dadurch gekennzeichnet, dass** der Dichtstreifen (1) aufrollbar ist.

13. Dichtstreifen (1) nach einem der Ansprüche 1 bis 12, **dadurch gekennzeichnet, dass** der Grundkörper (11) eine Dichte von maximal 50kg/m³, vorzugsweise maximal 30kg/m³, aufweist.

14. Dichtstreifen (1) nach einem der Ansprüche 1 bis 13, **dadurch gekennzeichnet, dass** die Breite des Grundkörpers (11) im Wesentlichen der Höhe des Grundkörpers (11) entspricht.

15. Dichtstreifen (1) nach einem der Ansprüche 1 bis 14, **dadurch gekennzeichnet, dass** der Grundkörper (11) eine Stauchhärte bei 50% Kompression (nach DIN ISO 3386-01) von maximal 30 kPa, bevorzugt maximal 15kPa, am meisten bevorzugt maximal 7 kPa aufweist.

16. Verwendung eines Dichtstreifens (1) nach einem der Ansprüche 1 bis 15 zur Abdichtung einer Fuge (7) zwischen einem Mauerwerk (8) und einem Fenster oder einer Türe (9).

## Claims

1. A sealing strip (1) for sealing joints (7), preferably in the construction sector, in particular for sealing joints between windows or doors (9) and masonry (8), with an elongated base body (11) which is delimited by a first cheek side (111), on which a first adhesive layer (13) is arranged, a second cheek side (111'), on which a second adhesive layer (13') is arranged, a first end face (112) and a second end face (112') and is made of a deformable foam material, **characterized in that** the first cheek side (111) is designed to be concave with respect to the base body (11), and the first end face (112) and the second end face (112') are mirror-symmetrical to one another.

2. The sealing strip (1) according to claim 1, **characterized in that** the first cheek side (111) is at least partially covered by a film strip (14) which covers the first adhesive layer (13), in order to prevent unwanted sticking.

3. The sealing strip (1) according to claim 1 or 2, **characterized in that** the second cheek side (111') is designed to be concave with respect to the base body (11).

4. The sealing strip (1) according to claim 1, 2 or 3, **characterized in that** the base body (11) is made of an at least approximately open-cell foam material and/or that the base body (11) is made of a closed-cell extruded foam material which is made at least approximately open-cell by a mechanical posttreatment, wherein the open-cell content is at least 70 to 80%, preferably at least 80 to 90%, more preferably at least 91 to 99%.

5. The sealing strip (1) according to any one of claims 1 to 4, **characterized in that** the concavely designed first cheek side (111) has a plurality of indentations and/or that the concavely designed first cheek side (111) has on both sides a transition surface (1111, 1112) aligned along the auxiliary plane (HE), which is spanned by a lateral boundary (1121) of the first end face (112) and a lateral boundary (1121') of the second end face (112').

6. The sealing strip (1) according to any one of claims 1 to 5, **characterized in that** the base body (11) has at least one stiffening zone (11A) which has an increased compression hardness compared to the remaining base body (11).

7. The sealing strip (1) according to any one of claims 1 to 6, **characterized in that** the first adhesive layer (13) and the second adhesive layer (13') comprise different adhesives.

8. The sealing strip (1) according to any one of claims 1 to 7, **characterized in that** the first adhesive layer (13) comprises a high-tack adhesive and/or that the second adhesive layer (13') comprises a low-tack adhesive and/or that the tack of the first adhesive layer (13) (Loop Tack according to FINAT 9) is at least three times, preferably at least five times, particularly preferably at least ten times the tack of the second adhesive layer (13') (Loop Tack according to FINAT 9).

9. The sealing strip (1) according to any one of claims 1 to 8, **characterized in that** the base body (11) is made of an ethylene-butyl-acrylate-based and/or an ethylene-vinyl-acrylate-based polymer material and/or that the base body (11) is made of a cross-linked polymer material.

10. The sealing strip (1) according to any one of claims 1 to 9, **characterized in that** the average cell size of the foam material is 0.6 mm to 1.5 mm, preferably 0.9 mm to 1.5 mm.

11. The sealing strip (1) according to any one of claims 1 to 10, **characterized in that** the first end face (112) and/or the second end face (112') are designed to be convex with respect to the base body (11).

12. The sealing strip (1) according to any one of claims 1 to 11, **characterized in that** the sealing strip (1) can be rolled up.

13. The sealing strip (1) according to any one of claims 1 to 12, **characterized in that** the base body (11) has a density of maximum 50 kg/m³, preferably maximum 30 kg/m³.

14. The sealing strip (1) according to any one of claims 1 to 13, **characterized in that** the width of the base body (11) corresponds substantially to the height of the base body (11).

15. The sealing strip (1) according to any one of claims 1 to 14, **characterized in that** the base body (11) has a compression hardness at 50% compression (according to DIN ISO 3386-01) of a maximum of 30 kPa, preferably a maximum of 15 kPa, most preferably a maximum of 7 kPa.

16. Use of a sealing strip (1) according to any one of claims 1 to 15 for sealing a joint (7) between a masonry (8) and a window or a door (9).

## Revendications

1. Bande d'étanchéité (1) pour étancher des joints (7), de préférence dans le domaine de la construction, en particulier pour étancher des joints entre des fenêtres ou des portes (9) et une maçonnerie (8), comportant un corps de base allongé (11), qui est délimité par une première face latérale (111) sur laquelle est disposée une couche adhésive (13), une seconde face latérale (111') sur laquelle est disposée une seconde couche adhésive (13'), une première face frontale (112) et une seconde face frontale (112'), et qui est fabriqué à partir d'un matériau mousse déformable, **caractérisée en ce que** la première face latérale (111) est conçue concave par rapport au corps de base (11), et la première face frontale (112) et la seconde face frontale (112') sont conçues à symétrie spéculaire l'une par rapport à l'autre.

2. Bande d'étanchéité (1) selon la revendication 1, **caractérisée en ce que** la première face latérale (111) est au moins partiellement recouverte par un film protecteur (14) qui recouvre la première couche adhésive (13) pour empêcher un collage involontaire.

3. Bande d'étanchéité (1) selon la revendication 1 ou 2, **caractérisée en ce que** la seconde face latérale (111') est conçue concave par rapport au corps de base (11).

4. Bande d'étanchéité (1) selon la revendication 1, 2 ou 3, **caractérisée en ce que** le corps de base (11) est fabriqué en un matériau mousse au moins approximativement à cellules ouvertes, et/ou **en ce que** le corps de base (11) est fabriqué à partir d'un matériau mousse extrudé à cellules fermées qui, par un post-traitement mécanique, est rendu au moins approximativement à cellules ouvertes, le taux de cellules ouvertes étant d'au moins 70 à 80 %, de préférence d'au moins 80 à 90 %, de préférence encore d'au moins 91 à 99 %.

5. Bande d'étanchéité (1) selon l'une des revendications 1 à 4, **caractérisée en ce que** la première face latérale conçue concave (111) présente plusieurs renfoncements, et/ou la première face latérale conçue concave (111) présente sur chacun de ses côtés une surface de transition (1111, 1112) orientée le long du plan auxiliaire (HE), qui est défini par une délimitation latérale (1121) de la première face frontale (112) et une délimitation latérale (1121') de la seconde face frontale (112').

6. Bande d'étanchéité (1) selon l'une des revendications 1 à 5, **caractérisée en ce que** le corps de base (11) comprend au moins une zone de rigidification (11A) qui présente une dureté à la compression plus élevée que celle du corps de base (11) restant.

7. Bande d'étanchéité (1) selon l'une des revendications 1 à 6, **caractérisée en ce que** la première couche adhésive (13) et la seconde couche adhésive (13') comprennent des adhésifs différents.

8. Bande d'étanchéité (1) selon l'une des revendications 1 à 7, **caractérisée en ce que** la première couche adhésive (13) comprend un adhésif à fort pouvoir collant et/ou **en ce que** la seconde couche adhésive (13') comprend un adhésif à faible pouvoir collant, et/ou **en ce que** le pouvoir collant de la première couche adhésive (13) (test en boucle selon FINAT 9) est au moins trois fois, de préférence au moins cinq fois, d'une manière particulièrement préférée au moins dix fois le pouvoir collant de la seconde couche adhésive (13') (test en boucle selon FINAT 9).

9. Bande d'étanchéité (1) selon l'une des revendications 1 à 8, **caractérisée en ce que** le corps de base (11) est fabriqué à partir d'un matériau polymère à base d'éthylène-acrylate de butyle et/ou d'éthylène-acrylate de vinyle, et/ou **en ce que** le corps de base (11) est fabriqué en un matériau polymère réticulé.

10. Bande d'étanchéité (1) selon l'une des revendications 1 à 9, **caractérisée en ce que** la grosseur moyenne des cellules du matériau mousse est de 0,6 mm à 1,5 mm, de préférence de 0,9 mm à 1,5 mm.

11. Bande d'étanchéité (1) selon l'une des revendications 1 à 10, **caractérisée en ce que** la première face frontale (112) et/ou la seconde face frontale (112') sont conçues convexes par rapport au corps de base (11).

12. Bande d'étanchéité (1) selon l'une des revendications 1 à 11, **caractérisée en ce que** la bande d'étanchéité (1) est enroulable.

13. Bande d'étanchéité (1) selon l'une des revendications 1 à 12, **caractérisée en ce que** le corps de base (11) présente une masse volumique de 50 kg/m³ au maximum, de préférence de 30 kg/m³ au maximum.

14. Bande d'étanchéité (1) selon l'une des revendications 1 à 13, **caractérisée en ce que** la largeur du corps de base (11) correspond essentiellement à la hauteur du corps de base (11).

15. Bande d'étanchéité (1) selon l'une des revendications 1 à 14, **caractérisée en ce que** le corps de base (11) présente une dureté à la compression à 50 % de compression (selon DIN ISO 3386-01) de 30 kPa au maximum, de préférence de 15 kPa au maximum, tout spécialement de 7 kPa au maximum.

16. Utilisation d'une bande d'étanchéité (1) selon l'une des revendications 1 à 15 pour étancher un joint (7) entre une maçonnerie (8) et une fenêtre ou une porte (9).
